# EUROPÄISCHE PATENTSCHRIFT

(11) **EP 2 581 185 B1**
(45) Veröffentlichungstag und Bekanntmachung des Hinweises auf die Patenterteilung: **24.02.2016**
(21) Anmeldenummer: 12188015.7
(22) Anmeldetag: 10.10.2012
(51) Int. Cl.: B26D 7/32

(54) **Vorrichtung und Verfahren zum Aufschneiden von Lebensmittelprodukten**
Method and device for cutting food products
Dispositif et procédé destinés au découpage de produits alimentaires

(30) Priorität: 13.10.2011 DE 102011115925
(43) Veröffentlichungstag der Anmeldung: 17.04.2013
(73) Patentinhaber: Weber Maschinenbau GmbH Breidenbach, 35236 Breidenbach (DE)
(72) Erfinder: Weber, Günther, 17094 Gross Nemerow (DE)
(74) Vertreter: Manitz, Finsterwald & Partner GbR

(56) Entgegenhaltungen:
- EP-A2- 0 868 982
- EP-A2- 0 982 107
- EP-A2- 2 153 950

## Beschreibung

Die Erfindung betrifft eine Vorrichtung zum Aufschneiden von Lebensmittelprodukten, insbesondere Fleisch, mit einer Produktzuführung, mit der ein Produkt längs einer Förderrichtung gefördert und einer Schneidebene zugeführt werden kann, einem Schneidmesser zum Aufschneiden des Produkts, wobei sich das Schneidmesser in der Schneidebene, insbesondere rotierend und/oder umlaufend, bewegen kann, und einer Produktablage, insbesondere einem Endlosförderband, die dem Schneidmesser in Förderrichtung nachgeordnet ist und auf die mittels des Schneidmessers vom Produkt abgetrennte Scheiben fallen können.

Die Erfindung betrifft auch ein Verfahren zum Aufschneiden von Lebensmittelprodukten, insbesondere Fleisch, bei dem ein Produkt einer Schneidebene einer Aufschneidevorrichtung zugeführt und von einem sich in der Schneidebene, insbesondere rotierend und/oder umlaufend, bewegenden Schneidmesser aufgeschnitten wird, wobei mittels des Schneidmessers vom Produkt abgetrennte Scheiben auf eine Produktablage der Aufschneidevorrichtung fallen.

Aufschneidevorrichtungen der eingangs genannten Art sind bekannt. Diese werden auch als Slicer bezeichnet. Mit derartigen Aufschneidevorrichtungen kann auch Frischfleisch in Scheiben geschnitten werden, um z.B. Schnitzel oder Koteletts zu produzieren. Dabei ist es vorteilhaft, wenn jede abgetrennte Scheibe mit hoher Genauigkeit an einer bestimmten Ablagestelle auf der Produktablage abgelegt werden kann, da dies die Weiterverarbeitung der Scheibe vereinfachen kann. Außerdem kann durch verhältnismäßig genaues Ablegen der Scheiben besonders gut eine Portion mit einem bestimmten Legemuster auf der Produktablage aus mehreren zeitlich nacheinander abgelegten Scheiben gebildet werden.

Bei bekannten Aufschneidevorrichtungen kann es vorkommen, insbesondere wenn Frischfleisch aufgeschnitten wird, dass eine Scheibe zunächst an der gewünschten Ablagestelle auf die Produktablage auftrifft, dann aber noch, vor allem aufgrund des Aufpralls, ihre Ablagestelle verändert, bevor sie auf der Produktablage endgültig zur Ruhe kommt.

Die EP 0 868 982 A2 offenbart eine Vorrichtung gemäß dem Oberbegriff des Anspruchs 1 sowie ein Verfahren gemäß dem Oberbegriff des Anspruchs 5.

Der Erfindung liegt die Aufgabe zugrunde, bei einer Aufschneidevorrichtung bzw. einem Verfahren der eingangs genannten Art das Ablegen von abgetrennten Scheiben, insbesondere von Fleischstücken wie Schnitzel oder Koteletts, auf die Produktablage zu verbessern.

Die Aufgabe wird durch eine Vorrichtung mit den Merkmalen des Anspruchs 1 bzw. durch ein Verfahren mit den Merkmalen des Anspruchs 5 gelöst. Bevorzugte Weiterbildungen und Ausführungsformen der Erfindung sind in den abhängigen Ansprüchen angegeben.

Die Produktablage kann insbesondere relativ zu einer fallenden Scheibe derart verfahrbar sein, dass der Aufprall der Scheibe auf die Produktablage aufgefangen werden kann.

Der Erfindung liegt der Gedanke zugrunde, die fallende Scheibe nicht einfach auf einer unbeweglichen Produktablage "hart" auftreffen zu lassen, sondern auf einer Produktablage, die sich insbesondere in Bewegungsrichtung der Scheibe mit der fallenden Scheibe mitbewegt. Die Produktablage ist sozusagen eine "mitfallende" Ablage, auf der die Scheibe nur mit einer geringen Relativgeschwindigkeit zur Auflage gelangt und dann allmählich durch die Produktablage gestoppt wird. Die Scheibe ist somit z.B. vergleichbar mit einem fliegenden Tennisball, der von einem Tennisspieler durch eine geschickte, intuitive Bewegung des Tennisschlägers so aufgefangen wird, dass der Tennisball nicht vom Schläger wegspringt, d.h. die Scheibe wird von der Produktablage abgefangen. Dadurch kann erreicht werden, dass eine fallende Scheibe exakt so, wie sie auf die Produktablage gelangt, liegen bleibt.

Bei einer bevorzugten Ausgestaltung der Erfindung ist die Produktablage derart verfahrbar, dass die Scheibe durch die Produktablage allmählich, insbesondere nach einem vorgegebenen Geschwindigkeitsverlauf, von ihrer Fallgeschwindigkeit auf die Geschwindigkeit Null abgebremst werden kann. Dadurch kann, insbesondere bei einem geschickt gewählten Geschwindigkeitsverlauf, die Bewegungsenergie der Scheibe zumindest annähernd vollständig über die Produktablage dissipiert und der Impuls der Scheibe zumindest annähernd vollständig auf die Produktablage übertragen werden, sodass die Scheibe nicht mehr verrutschen kann.

Bei bekannten Aufschneidevorrichtungen erfolgt normalerweise ein gewichtsgenaues Aufschneiden. Das Gewicht und die geometrischen Abmessungen der abgetrennten Scheibe, insbesondere die Scheibendicke, sind somit bekannt bzw. können in an sich bekannter Weise ermittelt werden. Zudem kann in an sich bekannter Weise, insbesondere auch unter Berücksichtigung der Geometrie und der Umlaufgeschwindigkeit des Schneidmessers, die Fallbahn der fallenden Scheibe bestimmt werden. Die Fallgeschwindigkeit, mit der die Scheibe auf der Produktablage zur Anlage kommt, kann somit berechnet und die Produktablage so verfahren werden, dass die Scheibe nur noch mit einer geringen Relativgeschwindigkeit zur Produktablage auf diese auftrifft. Die Produktablage und die darauf liegende Scheibe können dann allmählich auf die Geschwindigkeit Null abgebremst werden. Es erfolgt somit kein abruptes Abbremsen der Scheibe mehr, wodurch erreicht wird, dass sich die Scheibe relativ zur Produktablage nicht mehr bewegt, nachdem sie auf dieser zur Anlage gekommen ist.

Wie vorstehend erwähnt wurde, kann die Bahn der fallenden Scheibe in an sich bekannter Weise berechnet werden, so dass sich die Bewegungsrichtung, die die Scheibe beim Auftreffen auf die Produktablage aufweist, bestimmen lässt.

Besonders vorteilhaft ist es, wenn die Produktablage in der Bewegungsrichtung der auftreffenden Scheibe verfahrbar ist, weil die Bewegungsenergie und der Impuls der Scheibe aufgrund der gleichen Bewegungsrichtung von Scheibe und Produktablage besonders gut auf die Produktablage übertragen werden können.

Nach einer bevorzugten Weiterbildung der Erfindung kann die Produktablage von einer Ausgangsstellung in eine Endstellung und wieder zurück in die Ausgangsstellung verfahren werden, insbesondere durch Absenken und Anheben. Insbesondere kann die Produktablage zum Abfangen der fallenden Scheibe von der Ausgangsstellung in die Endstellung abgesenkt und anschließend wieder zurück in die Ausgangsstellung angehoben werden.

Bevorzugt kann die Produktablage außerdem in eine Zwischenstellung verfahren werden, insbesondere zum Abtransport der Scheibe.

Bei einem erfindungsgemäßen Verfahren kann die Produktablage relativ zu einer fallenden Scheibe derart verfahren werden, dass der Aufprall der Scheibe auf die Produktablage aufgefangen wird.

Bevorzugt wird die Produktablage zum Auffangen des Aufpralls der Scheibe von einer Anfangsstellung in eine Endstellung verfahren, insbesondere abgesenkt. Die fallende Scheibe lässt sich somit - nachdem sie auf der Produktablage zur Anlage gekommen ist - allmählich von ihrer Fallgeschwindigkeit auf die Geschwindigkeit Null abbremsen. Dabei wird die Produktablage vorzugsweise wieder in die Ausgangsstellung verfahren, insbesondere angehoben, nachdem die Scheibe auf die Geschwindigkeit Null abgebremst worden ist.

Besonders bevorzugt wird die Produktablage in eine Zwischenstellung verfahren, insbesondere zum Abtransport der Scheibe. Dabei liegt die Zwischenstellung vorzugsweise auf dem Verfahrweg zwischen der Endstellung und der Anfangsstellung.

Bei einer bevorzugten Ausgestaltung der Erfindung wird die auf der Produktablage liegende Scheibe als einzelne Scheibe abtransportiert.

Bei einer anderen bevorzugten Ausgestaltung der Erfindung werden mehrere, nacheinander abgetrennte Scheiben in einem vorgegebenen Legemuster auf der Produktablage abgelegt und dann gemeinsam abtransportiert. Das Legemuster betrifft dabei die Anordnung jeder einzelnen Scheibe auf der Produktablage und/oder die Anordnung der einzelnen Scheiben relativ zueinander. Insbesondere können die Scheiben auf der Produktablage gestapelt, geschindelt oder in jedem anderen Ablageformat angeordnet werden. Dabei ist an dem erfindungsgemäßen Verfahren insbesondere vorteilhaft, dass jede Scheibe von der Produktablage abgefangen wird, so dass jede Scheibe nicht nur an der jeweils gewünschten Stelle auf die Produktablage auftreffen kann, sondern auch an dieser Stelle liegen bleibt. Ein bestimmtes Legemuster lässt sich daher mit hoher Genauigkeit realisieren.

Mögliche Ausgestaltungen der Erfindung sind auch den abhängigen Ansprüchen, der Beschreibung sowie der Zeichnung zu entnehmen. Es zeigen, jeweils schematisch,
- Fig. 1: eine seitliche Ansicht einer erfindungsgemäßen Aufschneidevorrichtung und
- Fig. 2: eine Draufsicht auf die Vorrichtung von Fig. 1.

Die dargestellte Aufschneidevorrichtung 1 umfasst eine als Endlosförderband ausgebildete geneigte Produktzuführung 3, auf der ein Lebensmittelprodukt 5, wie etwa Frischfleisch, längs einer schräg zur Horizontalen verlaufenden Förderrichtung I gefördert und einer der Produktzuführung 3 in Förderrichtung I nachgeordneten Schneidebene 7 zugeführt werden kann. In der Schneidebene 7 ist ein nicht dargestelltes Schneidmesser, insbesondere rotierend und/oder umlaufend, bewegbar angeordnet. Die Aufschneidevorrichtung 1 umfasst zudem eine von einem weiteren Endlosförderband gebildete Produktablage 9, die der Schneidebene 7 in Förderrichtung I nachgeordnet ist.

Eine vom Produkt 5 mittels des Schneidmessers abgetrennte Scheibe 11 fällt längs einer Fallbahn II auf die Produktablage 9. Bei der Aufschneidevorrichtung 1 ist die Produktablage 9 relativ zu der fallenden Scheibe 11 derart längs eines Verfahrweges III verfahrbar, dass der Aufprall der Scheibe 11 auf die Produktablage 9 aufgefangen werden kann. Die Scheibe 11 trifft daher nicht auf eine unbewegte Produktablage 9 auf, sondern sie kommt auf einer bewegten Produktablage 9 zur Anlage und wird von dieser dann allmählich gestoppt.

Dabei lassen sich die Fallbahn II und die Fallgeschwindigkeit der Scheibe 11 in an sich bekannter Weise relativ genau ermitteln, so dass die Bewegungsrichtung und die Fallgeschwindigkeit der Scheibe 11 beim Auftreffen auf die Produktablage 9 vorhergesagt werden können. Die Produktablage 9 kann als "mitfallende" Ablage betrachtet werden, die beispielsweise so verfahren wird, dass sie sich nur geringfügig langsamer als die Scheibe 11 bewegt, wenn diese auf die Produktablage 9 trifft. Die auf der Produktablage 9 liegende Scheibe 11 wird dann von der Produktablage 9 über deren Verfahrweg III allmählich von ihrer Fallgeschwindigkeit auf die Geschwindigkeit Null abgebremst und somit sanft aufgefangen.

Der Verfahrweg III der Produktablage 9 ist dabei ferner so gewählt, dass dieser in der Bewegungsrichtung der auftreffenden Scheibe 11 verläuft. Auf diese Weise werden die Bewegungsenergie und der Impuls der Scheibe 11 besonders gut auf die Produktablage 9 übertragen, so dass die Scheibe 11 in optimaler Weise aufgefangen werden kann.

Nachdem die Produktablage 9 von ihrer oberen Ausgangsstellung zum Abfangen der Scheibe 11 in eine untere Endstellung abgesenkt wurde, wird die Produktablage 9 wieder in die Ausgangsstellung angehoben. Die aufgefangene Scheibe 11 wird dann in einer Transportrichtung IV weitertransportiert.

Die Scheibe 11 kann alternativ auch in der Endstellung abtransportiert werden. Als weitere Alternative kann es vorgesehen sein, dass die Produktablage 9 über eine Zwischenstellung von der Endstellung zurück in die Ausgangsstellung verfahren wird und dass die Scheibe 11 in der Zwischenstellung weitertransportiert wird.

Die Scheibe 11 kann zunächst auch auf der Produktablage 9 liegen bleiben, so dass auf der Produktablage 9 eine Portion aus mehreren nacheinander abgetrennten und in einem gewünschten Legemuster abgelegten Scheiben 11 gebildet werden kann. Die die Portion bildenden Scheiben werden dann gemeinsam abtransportiert.

Bei dem beschriebenen Beispiel weist die Aufschneidevorrichtung 1 nur eine Spur auf, in der das Produkt 5 der Schneidebene 7 zugeführt werden kann. Bei einer anderen erfindungsgemäßen Ausführungsform können aber auch zwei oder noch mehr parallel nebeneinander liegende Spuren vorgesehen sein, wobei in jeder Spur ein Produkt 5 der Schneidebene 7 zugeführt werden kann. Die zugeführten Produkte 5 können dann parallel zueinander aufgeschnitten werden. Die dabei jeweils zeitgleich abgetrennten Scheiben 11 fallen auf die Produktablage 9 und werden in der entsprechenden Weise von der Produktablage 9 aufgefangen, wie dies vorstehend mit Bezug auf die Aufschneidevorrichtung 1 beschrieben wurde.

Bei einer weiteren möglichen Ausgestaltung der Erfindung ist jeder Spur eine separate verfahrbare Produktablage 9 zugeordnet, so dass die abgetrennten Scheiben 11 von der jeweiligen Produktablage 9 spurindividuell aufgefangen werden können.

### Bezugszeichenliste

- 1: Vorrichtung
- 3: Produktzuführung
- 5: Lebensmittelprodukt
- 7: Schneidebene
- 9: Produktablage
- 11: Scheibe

- I: Förderrichtung
- II: Fallbahn
- III: Verfahrweg
- IV: Transportrichtung

## Patentansprüche

1. Vorrichtung zum Aufschneiden von Lebensmittelprodukten (5), insbesondere Fleisch, mit:
einer Produktzuführung (3), mit der ein Produkt (5) längs einer Förderrichtung (I) gefördert und einer Schneidebene (7) zugeführt werden kann,
einem Schneidmesser zum Aufschneiden des Produkts (5), wobei sich das Schneidmesser in der Schneidebene (7), insbesondere rotierend und/oder umlaufend, bewegen kann, und
einer Produktablage (9), insbesondere einem Endlosförderband, die dem Schneidmesser in Förderrichtung (I) nachgeordnet ist und auf die mittels des Schneidmessers vom Produkt abgetrennte Scheiben (11) fallen können,
**dadurch gekennzeichnet, dass**
die Produktablage (9) relativ zu einer fallenden Scheibe (11) derart verfahrbar ist, dass die Produktablage (9) in Bewegungsrichtung der Scheibe (11) mitbewegt wird und die Scheibe (11) nur mit einer geringen Relativgeschwindigkeit auf der Produktablage (9) zur Auflage gelangt und dann allmählich durch die Produktablage (9) gestoppt wird, so dass der Aufprall der Scheibe (11) auf die Produktablage (9) aufgefangen werden kann.

2. Vorrichtung nach Anspruch 1,
**dadurch gekennzeichnet, dass**
die Produktablage (9) derart verfahrbar ist, dass die Scheibe (11) durch die Produktablage (9) allmählich, insbesondere nach einem vorgegebenen Geschwindigkeitsverlauf, von ihrer Fallgeschwindigkeit auf die Geschwindigkeit Null abgebremst werden kann.

3. Vorrichtung nach einem der vorhergehenden Ansprüche,
**dadurch gekennzeichnet, dass**
die Produktablage (9) von einer Ausgangsstellung in eine Endstellung und wieder zurück in die Ausgangsstellung verfahren werden kann, insbesondere durch Absenken und Anheben.

4. Vorrichtung nach Anspruch 3,
**dadurch gekennzeichnet, dass**
die Produktablage (9) in eine Zwischenstellung verfahren werden kann, insbesondere zum Abtransport der Scheibe (11).

5. Verfahren zum Aufschneiden von Lebensmittelprodukten (5), insbesondere Fleisch, insbesondere mittels einer Vorrichtung (1) nach einem der vorhergehenden Ansprüche,
bei dem ein Produkt (5) einer Schneidebene (7) einer Aufschneidevorrichtung (1) zugeführt und von einem sich in der Schneidebene (7), insbesondere rotierend und/oder umlaufend, bewegenden Schneidmesser aufgeschnitten wird, wobei mittels des Schneidmessers vom Produkt (5) abgetrennte Scheiben (11) auf eine Produktablage (9) der Aufschneidevorrichtung (1) fallen,
**dadurch gekennzeichnet, dass**
die Produktablage (9) relativ zu einer fallenden Scheibe (11) derart verfahren wird, dass die Produktablage (9) in Bewegungsrichtung der Scheibe (11) mitbewegt wird und die Scheibe (11) nur mit einer geringen Relativgeschwindigkeit auf der Produktablage (9) zur Auflage gelangt und dann allmählich durch die Produktablage (9) gestoppt wird, so dass der Aufprall der Scheibe (11) auf die Produktablage (9) aufgefangen wird.

6. Verfahren nach Anspruch 5,
**dadurch gekennzeichnet, dass**
die Produktablage (9) zum Auffangen des Aufpralls der Scheibe (11) von einer Anfangsstellung in eine Endstellung verfahren, insbesondere abgesenkt, wird.

7. Verfahren nach Anspruch 6,
**dadurch gekennzeichnet, dass**
die Produktablage (9) wieder in die Anfangsstellung verfahren, insbesondere angehoben, wird, nachdem die Scheibe (11) auf die Geschwindigkeit Null abgebremst worden ist.

8. Verfahren nach Anspruch 6 oder 7,
**dadurch gekennzeichnet, dass**
die Produktablage (9), insbesondere von der Endstellung, in eine Zwischenstellung verfahren wird, insbesondere zum Abtransport der Scheibe (11).

9. Verfahren nach einem der Ansprüche 5 bis 8,
**dadurch gekennzeichnet, dass**
die auf der Produktablage (9) liegende Scheibe (11) abtransportiert wird oder dass mehrere Scheiben (11) nacheinander in einem vorgegebenen Legemuster auf der Produktablage (9) abgelegt und dann gemeinsam abtransportiert werden.

## Claims

1. An apparatus for slicing food products (5), in particular meat, comprising:
a product feed (3) with which a product (5) can be conveyed along a conveying direction (I) and can be fed to a cutting plane (7);
a cutting blade for slicing the product (5), with the cutting blade being able to move, in particular in a rotating and/or revolving manner, in the cutting plane (7); and
a product placement area (9), in particular a continuous conveyor belt, which is disposed downstream of the cutting blade in the conveying direction (I) and onto which slices (11) cut off from the product by means of the cutting blade can fall,
**characterised in that**
the product placement area (9) is movable relative to a falling slice (11) such that the product placement area (9) is moved along in the direction of movement of the slice (11) and the slice (11) only comes to rest on the product placement area (9) at a small relative speed and is then gradually stopped by the product placement area (9) so that the impact of the slice (11) on the product placement area (9) can be absorbed.

2. An apparatus in accordance with claim 1,
**characterised in that**
the product placement area (9) is movable such that the slice (11) can be braked gradually, in particular in accordance with a predefined speed development, from its falling speed to the speed zero by the product placement area (9).

3. An apparatus in accordance with one of the preceding claims,
**characterised in that**
the product placement area (9) can be moved from its starting position into an end position and back into the starting position again, in particular by lowering and raising.

4. An apparatus in accordance with claim 3,
**characterised in that**
the product placement area (9) can be moved into an intermediate position, in particular for the transporting away of the slice (11).

5. A method for slicing food products (5), in particular meat, in particular by means of an apparatus (1) in accordance with any one of the preceding claims,
in which a product (5) is fed to a cutting plane (7) of a slicing apparatus (1) and is sliced by a cutting blade moving, in particular in a rotating and/or revolving manner, in the cutting plane (7), wherein slices (11) cut off from the product (5) by means of the cutting blade fall onto a product placement area (9) of the slicing apparatus (1),
**characterised in that**
the product placement area (9) is moved relative to a falling slice (11) such that the product placement area (9) is moved along in the direction of movement of the slice (11) and the slice (11) only comes to rest on the product placement area (9) at a small relative speed and is then gradually stopped by the product placement area (9) so that the impact of the slice (11) on the product placement area (9) is absorbed.

6. A method in accordance with claim 5,
**characterised in that**
the product placement area (9) is moved, in particular lowered, from a starting position into an end position for the absorption of the Impact of the slice (11).

7. A method in accordance with claim 6,
**characterised in that**
the product placement area (9) is moved, in particular raised, back into the starting position after the slice (11) has been braked to the speed zero.

8. A method in accordance with claim 6 or claim 7,
**characterised in that**
the product placement area (9) is moved, in particular from the end position, into an intermediate position, in particular for transporting away the slice (11).

9. A method in accordance with any one of the claims 5 to 8,
**characterised in that**
the slice (11) lying on the product placement area (9) is transported away; or **in that** a plurality of slices (11) are placed down consecutively in a predefined placement pattern on the product placement area (9) and are then transported away together.

## Revendications

1. Dispositif pour la découpe de produits alimentaires (5), en particulier de viande, comprenant :
une amenée de produit (3) avec laquelle un produit est convoyé le long d'une direction de convoyage (I) et peut être amené à un plan de coupe (7),
un couteau de coupe pour trancher le produit (5), dans lequel le couteau de coupe est capable de se déplacer dans le plan de coupe (7), en particulier en rotation et/ou en mouvement orbital, et
un support de produit (9), en particulier une bande de convoyage sans fin, qui est agencé à la suite du couteau de coupe en direction de convoyage (I), et sur lequel peuvent tomber des tranches (11) séparées du produit au moyen du couteau de coupe,
**caractérisé en ce que**
le support de produit (9) est déplaçable par rapport à une tranche qui tombe (11) de telle façon que le support de produit (9) est déplacé conjointement dans la direction de déplacement de la tranche (11) et la tranche (11) vient se poser sur le support de produit (9) uniquement avec une faible vitesse relative, et est alors progressivement arrêtée par le support de produit (9), de sorte que le choc de la tranche (11) sur le support de produit (9) peut être encaissé.

2. Dispositif selon la revendication 1,
**caractérisé en ce que** le support de produit (9) est déplaçable de telle manière que la tranche (11) peut être freinée progressivement par le support de produit (9), en particulier suivant un profil de vitesse prédéterminé, depuis sa vitesse de chute jusqu'à la vitesse nulle.

3. Dispositif selon l'une des revendications précédentes,
**caractérisé en ce que** le support de produit (9) peut être déplacé depuis une position de départ jusque dans une position finale et à nouveau en retour jusque dans la position de départ, en particulier par abaissement et soulèvement.

4. Dispositif selon la revendication 3,
**caractérisé en ce que** le support de produit (9) peut être déplacé jusque dans une position intermédiaire, en particulier pour l'évacuation de la tranche (11).

5. Procédé pour la découpe de produits alimentaires (5), en particulier de viande, et en particulier au moyen d'un dispositif (1) selon l'une des revendications précédentes,
dans lequel un produit (5) est amené à un plan de coupe (7) d'un dispositif de découpe (1), et est découpé par un couteau de coupe qui se déplace dans le plan de coupe (7), en particulier en rotation et/ou en mouvement orbital, dans lequel les tranches (11) séparés du produit (5) au moyen du couteau de coupe tombent sur un support de produit (9) du dispositif de découpe (1),
**caractérisé en ce que**
le support de produit (9) est déplacé par rapport à une tranche qui tombe (11) de telle façon que le support de produit (9) est déplacé conjointement dans la direction de déplacement de la tranche (11), et la tranche vient se poser sur le support de produit (9) uniquement avec une faible vitesse relative, et est ensuite progressivement arrêtée par le support de produit (9), de sorte que le choc de la tranche (11) sur le support de produit (9) est encaissé.

6. Procédé selon la revendication 5,
**caractérisé en ce que**, pour encaisser le choc de la tranche (11), le support de produit (9) est déplacé depuis une position de départ jusque dans une position finale, en particulier abaissé.

7. Procédé selon la revendication 6,
**caractérisé en ce que** le support de produit (9) est déplacé à nouveau jusque dans la position de départ, en particulier soulevé, après avoir freiné la tranche (11) jusqu'à la vitesse nulle.

8. Procédé selon la revendication 6 ou 7,
**caractérisé en ce que** le support de produit (9) est déplacé, en particulier depuis la position finale, jusque dans une position intermédiaire, en particulier pour l'évacuation de la tranche (11).

9. Procédé selon l'une des revendications 5 à 8,
**caractérisé en ce que** la tranche (11) reposant sur le support de produit (9) est évacuée, ou **en ce que** plusieurs tranches (11) sont déposées les unes après les autres sur le support de produit (9) dans un motif de pose prédéterminé, et sont alors évacuées conjointement.
